# EUROPÄISCHE PATENTSCHRIFT

(11) **EP 2 032 492 B1**
(45) Veröffentlichungstag und Bekanntmachung des Hinweises auf die Patenterteilung: **04.01.2012**
(21) Anmeldenummer: 07724971.2
(22) Anmeldetag: 08.05.2007
(51) Int. Cl.: B66C 1/18, D07B 1/00

(54) **ANSCHLAGMITTEL, INSBESONDERE RUNDSCHLINGE**
STOP MEANS, IN PARTICULAR ROUND SLING
MOYEN DE BUTÉE, EN PARTICULIER ÉLINGUE

(30) Priorität: 24.06.2006 DE 102006029090
(43) Veröffentlichungstag der Anmeldung: 11.03.2009
(73) Patentinhaber: CARL STAHL GMBH, 73079 Süssen (DE)
(72) Erfinder: BUNSE, Marko, 73035 Göppingen (DE)
(74) Vertreter: Bartels & Partner
(86) Internationale Anmeldenummer: PCT/EP2007/004047
(87) Internationale Veröffentlichungsnummer: WO 2007/147460

(56) Entgegenhaltungen:
- DE-A1- 3 904 325
- DE-U1- 8 102 337
- DE-U1- 9 111 547
- DE-U1- 9 412 748

## Beschreibung

Die Erfindung bezieht sich auf ein Anschlagmittel, insbesondere Rundschlinge, mit einem der Aufnahme von Lastkräften dienenden Kern, einer diesen umgebenden schlauchartigen Umhüllung und einem Etikett, um eine visuell erkennbare Anzeige zumindest solcher Informationen zur Verfügung zu stellen, deren Angabe durch geltende Normvorschriften vorgeschrieben ist. Ein derartiges Anschlagmittel, welches im Oberbegriff von Anspruch 1 beschrieben ist, ist aus der DE-8102337 U1 bekannt.

Bei Anschlagmitteln wie Rundschlingen, die für Hebevorgänge von Lasten auch mit hohem Gewicht, beispielsweise im Größenbereich von Tonnen, benutzt werden, sind höchste Anforderungen an die Betriebssicherheit zu stellen. Demgemäß gelten für Bauweise und Ausrüstung konkrete Normvorschriften, die auch eine Kennzeichnungspflicht umfassen. So ist beispielsweise in DIN EN 1492-2 für Rundschlingen eine Etikettierung vorgeschrieben, die, unter anderem, zumindest folgende Angaben umfassen muss: Nennlänge, Tragfähigkeit (zumindest bei der einfachen Anschlagart "direkt"), Identifizierung des Herstellers, Werkstoff des Kernmaterials, rückverfolgbarer Code und Nummer der entsprechenden Normvorschrift.

Bekanntermaßen werden Rundschlingen oftmals in rauhen Umgebungen eingesetzt, so dass die Anforderungen an die Abriebfestigkeit der Etiketten, an den Schutz vor Verschmutzung, welche die Lesbarkeit des Etiketts beeinträchtigt, und an die Sicherheit gegen Abreißen besonders groß sind. Wie sich gezeigt hat, halten Etiketten üblicher Weise den diesbezüglichen, im Betrieb auftretenden Belastungen und Beeinträchtigungen nicht lange stand.

Um hier Abhilfe zu schaffen ist es Stand der Technik, das vollständige Etikett in eine transparente Schutzhülle einzuschließen. Diese Kapselung macht die Rundschlingen aber wesentlich steifer und beeinflußt somit die Haptik in ungünstiger Weise.

Im Hinblick auf diesen Stand der Technik liegt der Erfindung die Aufgabe zugrunde, ein Anschlagmittel, insbesondere Rundschlinge, zur Verfügung zu stellen, das den Anforderungen, die an die Kennzeichnung durch Etikettierung zu stellen sind, besser gerecht wird.

Erfindungsgemäß ist diese Aufgabe durch einen Erfindungsgegenstand gelöst, der die Merkmale des Patentanspruches 1 in seiner Gesamtheit aufweist.

Die wesentliche Besonderheit der Erfindung besteht demgemäß darin, dass ein Teil des Etiketts lageveränderlich und derart angeordnet ist, dass es aus einer geschützten Ruheposition innerhalb der Umhüllung aus dieser heraus in eine Ableseposition bewegt werden kann. Das Überführen in die Ableseposition erfolgt gegen eine Rückstellkraft, die von einem Rückstellmittel in der Weise erzeugt wird, dass das in der Ableseposition befindliche Teil des Etiketts selbsttätig in die Ruheposition zurückgeführt wird, wenn am bewegbaren Teil keine Betätigungskraft zum Überführen in die Ableseposition wirksam ist. Mit anderen Worten gesagt, befindet sich dadurch das bewegbare Teil des Etiketts normalerweise in geschützter Position innerhalb der Umhüllung, aus der es heraus bewegbar ist, um Daten des Etiketts abzulesen.

Vorzugsweise ist die Anordnung so getroffen, dass das bewegbare Teil des Etiketts entlang einer in der Umhüllung befindlichen Führungsbahn verschiebbar ist, die sich, in der Umhüllung längs verlaufend, bis zu einem offenen Austrittsende ersteckt, aus dem heraus das bewegbare Teil des Etiketts in die Ableseposition herausziehbar ist, indem als Betätigungskraft eine in Ausziehrichtung wirkende Zugkraft aufgebracht wird. Dadurch, dass das bewegbare Teil in der Umhüllung längs verschiebbar geführt ist, bedingt die lageveränderliche Anordnung nur eine sehr geringe, nicht ins Gewicht fallende örtliche Verdickung der Umhüllung.

Wenn entsprechend einem besonders vorteilhaften Ausführungsbeispiel zudem das bewegbare Teil durch einen bandartigen Streifen aus einem flexiblen, bedruckbaren oder beschriftbaren Kunststoff gebildet ist, dann ergibt sich, neben dem Vorteil der äußerst geringfügigen Verdickung, der besondere zusätzliche Vorteil, dass praktisch keine örtliche Versteifung der Umhüllung verursacht wird. Im Gegensatz hierzu führt, wie oben bereits angedeutet, beim Stand der Technik die Kapselung des Etiketts mit einem durchsichtigen Kunststoffgehäuse sowohl zu einer örtlichen Verdickung als auch zu einer örtlichen Versteifung einer betreffenden Rundschlinge.

Eine derartige örtliche Verdickung und/oder Versteifung ist bei Rundschlingen besonders störend, die über ihre übrige Länge schmiegsam und flexibel sind. Dies ist insbesondere bei Rundschlingen gemäß der bereits erwähnten Norm DIN EN 1492-2 der Fall, die einen Kern aus technischen Garnen besitzen, die aus hochfesten Multifilamenten wie Polyamid, Polyester oder Polypropylen bestehen. Derartige "textile" Rundschlingen, bei denen der Kern mit einer Umhüllung vorzugsweise in Form eines Polyester-Gewebes umgeben ist, zeichnen sich durch besonders gute Schmiegsamkeit aus, so dass hier örtliche Versteifungen und Verdickungen besonders störend ins Gewicht fallen würden.

Die Anordnung kann in vorteilhafter Weise so getroffen sein, dass ein Endabschnitt des bewegbaren Teiles in der Ruheposition am Austrittsende der Führungsbahn frei liegt und für das manuelle Aufbringen der in Ausziehrichtung wirkenden Zugkraft zugänglich ist, und dass das Rückstellmittel mindestens ein Zugglied aufweist, das an dem dem Endabschnitt entgegengesetzten Ende des bewegbaren Teiles angreift und an diesem eine in Einziehrichtung wirkende Zugkraft als Rückstellkraft ausübt. Die Verwendung eines Zuggliedes als Rückstellmittel begünstigt ebenfalls eine flexible und flache Bauweise, die sich auch durch einen besonders einfachen Aufbau auszeichnet, wenn in vorteilhafter Weise als Zugglied mindestens ein federelastisch oder gummielastisch dehnbarer Strang vorgesehen ist, der durch seine Längung beim Herausziehen des bewegbaren Teiles die Rückstellkraft aufbaut.

Ein besonders einfacher, platzsparender und betriebssicherer Aufbau ergibt sich, wenn ein Strang aus einem Gummiwerkstoff vorgesehen ist, der; eine dehnbare Schlaufe bildend, durch ein Ösenteil am zu dem Endabschnitt entgegengesetzten Ende des bewegbaren Teiles hindurch geführt ist und dessen Enden zusammengefaßt und an einer Verankerungsstelle mit dem Kern verbunden sind.

Bei Rundschlingen ist die Umhüllung üblicherweise durch einen durchgehenden Schlauch gebildet, wobei ein Ende des Schlauches in das andere Ende des Schlauches eingesetzt und dort, vorzugsweise durch Vernähen, fixiert ist. Bei vorteilhaften Ausführungsbeispielen der Erfindung kann die Anordnung hierbei so getroffen sein, dass an der Verankerungsstelle das eine Ende der schlauchartigen Umhüllung zusammen mit den Enden der dehnbaren Schlaufe zur Bildung eines geschlossenen Schlauchabschnittes zusammengefaßt und mit der Verankerungsstelle verbunden ist, wobei sich die dehnbare Schlaufe und der sich an diese anschließende bewegbare Teil entlang der Außenseite dieses Schlauchabschnittes erstrecken, der Bestandteil der Führungsbahn für die Lageveränderung des bewegbaren Teiles bildet.

Um die Führungsbahn einschließlich des bewegbaren Teiles und der dehnbaren Schlaufe zu vervollständigen und zu umschließen, ist das andere Ende der schlauchartigen Umhüllung als äußere Ummantelung über die Verankerungsstelle und den geschlossenen Schlauchabschnitt hinweg bis zu einer Endposition geführt, in der der manuell ergreifbare Endabschnitt des bewegbaren Teiles am Ende dieser Ummantelung zugänglich ist.

Um den bereits erwähnten Normvorschriften Genüge zu leisten, ist zusätzlich zu dem bewegbaren Teil des Etiketts ein nicht bewegbares Teil des Etiketts in der Umhüllung innerhalb des Längenbereichs der Führungsbahn fest angebracht. Dabei kann es sich, wie bei dem bewegbaren Teil, um ein Blatt oder Bandstück aus einem dünnen, flexiblen, bedruckbaren oder beschriftbaren Kunststoff handeln.

In besonders vorteilhafter Weise kann das fest angebrachte Teil in Doppelfunktion ein zusätzliches Führungselement innerhalb der Führungsbahn bilden. Hierfür kann die Anordnung so getroffen sein, dass das das fest angebrachte Teil bildende Kunststoffblatt zu einem Flachschlauch gefaltet ist, in dem das bewegliche Teil längs verschiebbar geführt ist.

Das fest angebrachte Element, sei es als einlagiges Blatt oder als Flachschlauch ausgebildet, ist vorzugsweise über eine seitliche Längsnaht mit der Umhüllung vernäht.

Nachstehend ist die Erfindung anhand von in der Zeichnung dargestellten Ausführungsbeispielen im Einzelnen erläutert. Es zeigen:
- Fig. 1 eine abgebrochen gezeichnete Draufsicht auf einen Längenabschnitt einer Rundschlinge gemäß einem Ausführungsbeispiel der Erfindung, wobei ein bewegbares Teil eines Etiketts in geschützter Ruheposition dargestellt ist;
- Fig. 2 eine der Fig. 1 ähnliche Draufsicht, wobei das bewegbare Teil manuell teilweise in eine Ableseposition ausgezogen ist;
- Fig. 3 eine perspektivisch und schematisch vereinfacht gezeichnete Darstellung der Rundschlinge gemäß Fig. 1 und 2, wobei die Schlauchenden der schlauchartigen Umhüllung, die im Fertigzustand der Rundschlinge normalerweise zusammengesteckt und aneinander fixiert sind, auseinandergezogen dargestellt sind, um einen im Fertigzustand innerhalb der Umhüllung befindlichen Schlauchabschnitt mit daran anliegendem, lageveränderbaren Teil eines Etiketts sichtbar zu machen, wobei ein fest angebrachter Teil des Etiketts weggelassen ist;
- Fig. 4 eine leicht vergrößert und abgebrochen gezeichnete Draufsicht lediglich des in Fig. 3 mit A bezeichneten Längenbereichs, wobei das fest angebrachte Teil des Etiketts gemäß einem ersten Ausführungsbeispiel dargestellt ist, und
- Fig. 5 eine der Fig. 4 entsprechende Draufsicht, wobei das bewegliche Teil des Etiketts gemäß einem zweiten Ausführungsbeispiel dargestellt ist.

Fig. 1 zeigt von einer Rundschlinge einen mit einer Etikettierung versehenen Längenabschnitt der als Ganzes mit 1 bezeichneten Umhüllung. Diese besteht in der bei Rundschlingen üblichen Weise aus einem durchgehenden Schlauch aus einem textilen Gewebe, beispielsweise einem Polyestergewebe. Bei dem in Fig. 1 und 2 gezeigten Fertigzustand der Rundschlinge sind beide Enden des die Umhüllung 1 bildenden Schlauches ineinander eingesetzt, so dass, wie Fig. 1 und 2 zeigen, der eine Schlauchabschnitt 3 im offenen Ende des anderen Schlauchabschnittes 5 aufgenommen ist, so dass die Umhüllung 1 die Form eines geschlossenen Ringschlauches besitzt, in dem ein lasttragender Kern 7 (Fig. 3), der eine geschlossene Schlinge bildet, vollständig eingeschlossen und ummantelt ist. Zur Fixierung der Schlauchabschnitte 3 und 5 aneinander ist eine Längsnaht 9 im Bereich des Endes 10 des Schlauchabschnittes 5 vorgesehen.

Im vorliegenden Fall, wo die Erfindung am Beispiel einer Rundschlinge gemäß DIN-EN 1492-2 beschrieben ist, handelt es sich bei dem Kern 7 (Fig. 3) um ein technisches Garn, insbesondere ein hochfestes Multifilament aus Polyamid, Polyester oder Polypropylen. Es versteht sich, dass die Erfindung gleichermaßen bei andersartigen Anschlagmitteln vorteilhaft benutzbar ist, insbesondere auch bei solchen Anschlagmitteln, bei denen Drahtseile, beispielsweise Edelstahlseile, als Kern vorgesehen sind.

In Fig. 1 ist ein bewegbares Teil 11 eines Etiketts in einer geschützten Ruheposition dargestellt, wobei lediglich ein Endabschnitt 13 des Teiles 11 freiliegend ist, während sich der übrige Bereich des Teiles 11 innerhalb der Umhüllung 1, also in geschützter Position befindet.

Fig. 2 zeigt einen Zustand, bei dem das bewegbare Teil 11 aus der geschützten Ruheposition durch die Hand 15 einer Bedienperson, indem diese am Endabschnitt 13 zieht, teilweise aus der geschützten Position aus der Umhüllung 1 heraus in eine Ableseposition herausgezogen ist, wobei in Fig. 2 das nur teilweise Herausziehen dargestellt ist. Nähere Einzelheiten der lageveränderbaren Anordnung des bewegbaren Teiles 11 sind aus Fig. 3 bis 5 entnehmbar.

Wie aus den letztgenannten Figuren zu ersehen ist, hat das bewegbare Teil 11 die Form eines bandartigen Streifens, dessen Endabschnitt 13 ein Griffstück mit Abschrägungen bildet. Genauer gesagt, handelt es sich um ein dünnes, flexibles Kunststoffband, das bedruckt oder beschriftet werden kann. Den Normvorschriften entsprechend muss die Farbe des Etiketts den Werkstoff des Kernes 7 kennzeichnen, wobei blau für Polyester, braun für Polypropylen und grün für Polyamid vorgeschrieben sind. An dem dem Endabschnitt 13 entgegengesetzten Ende ist das Teil 11 zur Bildung eines Ösenteiles 17 gefaltet, das mittels einer Klebestelle oder Schweißnaht 19 geschlossen ist. Durch das Ösenteil ist ein Strang 21 aus einem Gummiwerkstoff hindurch geführt. Die Enden des Stranges 21 sind zusammengefasst und an einer Verankerungsstelle 23, siehe Fig. 3, mit dem Kern 7 fest verbunden. Wie aus Fig. 3 ebenfalls entnehmbar ist, ist auch das Ende des Schlauchabschnittes 3 mit den Enden des Stranges 21 gemeinsam zusammengefasst und mit der Außenseite des Kernes 7 verbunden, dessen Verlauf sich nach der Verankerungsstelle 23 innerhalb des Schlauchabschnittes 3 fortsetzt.

Die Verbindung der Enden des Stranges 21 und des Endes des Schlauchabschnittes 3 erfolgt an der Verankerungsstelle 23 durch Verkleben mit den Fasern des Kernes 7, wobei es sich beispielsweise um Polyesterfasern handelt. Für die Verklebung oder zusätzlich hierzu kann ein Klebeband 25 vorgesehen sein.

Um das Ausführungsbeispiel aus dem in Fig. 3 gezeigten Zustand, bei dem, um die lageveränderliche Anordnung des Teiles 11 des Etikettes sichtbar zu machen, der Schlauchabschnitt 5 vom Schlauchabschnitt 3 abgezogen und so weit zurückgezogen ist, dass die Verankerungsstelle 23 und die dehnbare Schlaufe sichtbar sind, in den Fertigzustand zu bringen, wird der Schlauchabschnitt 5 über die Verankerungsstelle 23, den Strang 21 und den bewegbaren Teil 11 hinweg geführt, bis der in Fig. 1 gezeigte Zustand erreicht ist. Hierbei ist der Schlauchabschnitt 5 so weit über den Schlauchabschnitt 3 gezogen, dass bei nicht gespannter dehnbarer Schlaufe, d. h. wenn der Gummistrang 21 nicht ausgezogen ist, sich der Großteil des bewegbaren Teiles 11 in der Ruheposition innerhalb des Schlauchabschnittes 5 befindet und nur der Endabschnitt 13, als Griffstück, am Ende 10 des Schlauchabschnittes 5 frei liegt. Wie bereits erwähnt, sind in dieser gegenseitigen Lagebeziehung von Schlauchabschnitt 5 und Schlauchabschnitt 3 diese durch eine Längsnaht 9 miteinander verbunden. Zusätzlich kann am Schlauchabschnitt 5 eine Quernaht 27 vorgesehen sein, die sich in der Nähe der Verankerungsstelle 23 oder an dieser befindet.

Fig. 4 und 5 zeigen nähere Einzelheiten der Führungsbahn für das bewegbare Teil 11. Wie ersichtlich, erstreckt sich das Teil 11 entlang der Außenseite des Schlauchabschnittes 3. An dieser Außenseite befindet sich, einen Bestandteil der Führungsbahn bildend, ein fest angebrachtes Teil 29 des Etiketts das, den Normvorschriften entsprechend, innerhalb der Umhüllung 1 gelegen und daher in Fig. 1 und 2 nicht sichtbar ist. Bei dem Ausführungsbeispiel von Fig. 4 ist das fest angebrachte Teil 29 ein einlagiges, dünnes, flexibles Kunststoffblatt, das in Stärke und Material dem bewegbaren Teil 11 entspricht und über eine seitliche Längsnaht 31 mit dem Schlauchabschnitt 3 verbunden ist. Bei dem Beispiel von Fig. 5 ist anstelle eines einlagigen Blattes ein Flachschlauch 33 als fest angebrachter Teil des Etiketts vorgesehen, wobei ein Kunststoffblatt über sich umgelegt gefaltet und mit der Längsnaht 31 zur Schlauchform vereinigt und mit dem Schlauchabschnitt 3 vernäht ist. Der Flachschlauch 33 bildet eine Verschiebeführung für den ihn durchgreifenden bewegbaren Teil 11.

Bei der erfindungsgemäßen Lösung befindet sich das bewegbare Teil 11 des Etiketts normalerweise in der in Fig. 1 gezeigten, geschützten Ruheposition, bei der es sich bis auf ein durch den Endabschnitt 13 gebildetes Griffstück innerhalb der Umhüllung 1 befindet. Fig. 2 zeigt den Vorgang des manuellen Herausziehens des Teiles 11 in die Ableseposition, wobei die durch den Gummistrang 21 gebildete dehnbare Schlaufe gespannt wird und dabei eine Rückstellkraft aufbaut, die, wenn der Endabschnitt 13 losgelassen wird, den bewegbaren Teil 11 selbsttätig in die geschützte Ruheposition zurückzieht. Fig. 2 zeigt einen Betriebszustand des teilweisen Ausziehens des Teiles 11.

Bei den gezeigten Beispielen ist an der Verankerungsstelle 23 eine Klebeverbindung mit den Fasern des Kernes 7 vorgesehen. Alternativ könnte eine unmittelbare Vernähung mit dem äußeren Schlauchabschnitt 5 vorgesehen sein. Anstelle einer dehnbaren Schlaufe könnte ein einteiliger, dehnbarer Strang durch Verkleben mit dem Teil 11 verbunden sein. Bei der Wahl des Werkstoffes für das fest angebrachte Teil 29 des Etikettes, beispielsweise in Form des Flachschlauches 33, kann ein Kunststoffwerkstoff mit besonders guten Gleiteigenschaften vorgesehen sein. Anstelle einer einzigen Längsnaht 9, wie sie bei den gezeigten Beispielen zur Fixierung der Schlauchabschnitte 5 und 3 aneinander vorgesehen ist, könnte beidseits eine Längsnaht vorgesehen sein, um dem bewegbaren Teil 11 eine zusätzliche seitliche Führung zu bieten.

Um zu verhindern, dass der Teil 11, wenn der Endabschnitt 13 bei der Ableseposition losgelassen wird, zu weit in die Umhüllung 1 hinein zurückgezogen wird, können, wie in Fig. 1 und 2 gezeigt ist, zwei kurze seitliche Quernähte 35 vorgesehen sein, die in der Umhüllung 1 einen Anschlag als Rückzugsbegrenzung bilden.

## Patentansprüche

1. Anschlagmittel, insbesondere Rundschlinge, mit einem der Aufnahme von Lastkräften dienenden Kern (7), einer diesen umgebenden schlauchartigen Umhüllung (1) und einem Etikett, um eine visuell erkennbare Anzeige zumindest solcher Informationen zur Verfügung zu stellen, deren Angabe durch geltende Normvorschriften vorgeschrieben ist, **dadurch gekennzeichnet, dass** zumindest ein Teil (11) des Etiketts derart lageveränderlich angeordnet ist, dass es durch Aufbringen einer Betätigungskraft aus einer geschützten Ruheposition innerhalb der Umhüllung (1) gegen eine Rückstellkraft aus der Umhüllung (1) heraus in eine Ableseposition bewegbar ist, und dass ein Rückstellmittel (21) vorhanden ist, das die Rückstellkraft in der Weise erzeugt, dass das in der Ableseposition befindliche Teil (11) bei Abwesenheit der Betätigungskraft selbsttätig in die Ruheposition zurückgeführt wird.

2. Anschlagmittel nach Anspruch 1, **dadurch gekennzeichnet, dass** das bewegbare Teil (11) des Etiketts entlang einer in der Umhüllung (1) befindlichen Führungsbahn verschiebbar ist, die sich, in der Umhüllung (1) längs verlaufend, bis zu einem offenen Austrittsende (10) erstreckt, aus dem heraus das bewegbare Teil (11) des Etiketts in die Ableseposition herausziehbar ist, indem als Betätigungskraft eine in Ausziehrichtung wirkende Zugkraft aufgebracht wird.

3. Anschlagmittel nach Anspruch 2, **dadurch gekennzeichnet, dass** das bewegbare Teil (11) durch einen bandartigen Streifen aus einem flexiblen, bedruckbaren oder beschriftbaren Kunststoff gebildet ist.

4. Anschlagmittel nach Anspruch 2 oder 3, **dadurch gekennzeichnet, dass** ein Endabschnitt (13) des bewegbaren Teiles (11) in der Ruheposition am Austrittsende (10) der Führungsbahn frei liegt und für das manuelle Aufbringen der in Ausziehrichtung wirkenden Zugkraft zugänglich ist, und dass das Rückstellmittel mindestens ein Zugglied (21) aufweist, das an dem dem Endabschnitt (13) entgegengesetzten Ende des bewegbaren Teiles (11) angreift und an diesem eine in Einziehrichtung wirkende Zugkraft als Rückstellkraft ausübt.

5. Anschlagmittel nach Anspruch 4, **dadurch gekennzeichnet**, das als Zugglied (21) mindestens ein federelastisch oder gummielastisch dehnbarer Strang vorgesehen ist, der durch seine Längung beim Herausziehen des bewegbaren Teiles (11) die Rückstellkraft aufbaut.

6. Anschlagmittel nach Anspruch 5, **dadurch gekennzeichnet, dass** ein Strang (21) aus einem Gummiwerkstoff vorgesehen ist, der, eine dehnbare Schlaufe bildend, durch ein Ösenteil (17) am zu dem Endabschnitt (13) entgegengesetzten Ende des bewegbaren Teiles (11) hindurch geführt ist und dessen Enden zusammengefasst und an einer Verankerungsstelle (23) mit dem Kern (7) verbunden sind.

7. Anschlagmittel nach Anspruch 6, **dadurch gekennzeichnet, dass** an der Verankerungsstelle (23) das eine Ende der schlauchartigen Umhüllung (1) zusammen mit den Enden des Gummistranges (21) zur Bildung eines geschlossenen Schlauchabschnittes (3) zusammengefasst und mit der Verankerungsstelle (23) verbunden ist und dass sich die aus dem Strang (21) gebildete dehnbare Schlaufe und der sich an diese anschließende bewegbare Teil (11) entlang der Außenseite dieses Schlauchabschnittes (3) erstrecken, der Bestandteil der Führungsbahn für die Lageveränderung des bewegbaren Teiles (11) bildet.

8. Anschlagmittel nach Anspruch 7, **dadurch gekennzeichnet, dass** der Schlauchabschnitt (5) am anderen Ende der schlauchartigen Umhüllung (1) als äußere Ummantelung über die Verankerungsstelle (23) und den geschlossenen Schlauchabschnitt (3) hinweg bis zu einer Endposition geführt ist, in der der manuell ergreifbare Endabschnitt (13) des bewegbaren Teiles (11) am Ende (10) dieser Ummantelung zugänglich ist.

9. Anschlagmittel nach einem der Ansprüche 2 bis 8, **dadurch gekennzeichnet, dass** ein nicht bewegbares Teil (29; 33) des Etiketts in der Umhüllung (1) innerhalb des Längenbereiches der Führungsbahn fest angebracht ist.

10. Anschlagmittel nach Anspruch 9, **dadurch gekennzeichnet, dass** das fest angebrachte Teil des Etiketts durch ein als Führungselement in der Führungsbahn dienendes Schlauchelement (33), in dem das bewegbare Teil (11) längs verschiebbar geführt ist, gebildet ist.

11. Anschlagmittel nach Anspruch 9 oder 10, **dadurch gekennzeichnet, dass** das fest angebrachte Teil (29; 33) des Etiketts über eine seitliche Längsnaht (31) mit dem Schlauchabschnitt (3) der Umhüllung (1) vernäht ist.

12. Anschlagmittel nach einem der Ansprüche 8 bis 11, **dadurch gekennzeichnet, dass** der die äußere Ummantelung bildende Schlauchabschnitt (5) unter Freilassung der Öffnung für den Austritt des bewegbaren Teiles (11) endseits mit dem ein Teil der Führungsbahn bildenden geschlossenen Schlauchabschnitt (3) durch zumindest eine seitliche Längsnaht (9) verbunden ist.

## Claims

1. A stop means, in particular a round sling, comprising a core (7) serving to absorb load forces, a tubular cover (1) surrounding the latter and a label in order to make available a visually observable display of at least that information which is required to be specified by the applicable standard regulations, **characterised in that** at least part (11) of the label can be arranged so as to have changeable positioning such that, by applying an actuating force, it can be moved from a protected stationary position within the cover (1), out of the cover (1) against a rest force into a reading position, and that there is a reset means (21) that generates the reset force in such a way that the part (11) located in the reading position is moved automatically back into the stationary position in the absence of the actuating force.

2. The stop means according to Claim 1, **characterised in that** the moveable part (11) of the label can be shifted along a guide track located in the cover (11) which, running along the length of the cover (1), extends as far as an open outlet end (10) from which the moveable part (11) of the label can be pulled out into the reading position by a tensile force acting as an actuating force in the pull-out direction being applied.

3. The stop means according to Claim 2, **characterised in that** the moveable part (11) is formed by a tape-like strip made of a flexible plastic that can be printed or written on.

4. The stop means according to Claim 2 or 3, **characterised in that** in the stationary position an end section (13) of the moveable part (11) is exposed at the outlet end (10) of the guide track and is accessible for manual application of the tensile force acting in the pull-out direction, and that the reset means has at least one tension member (21) that engages at the end of the moveable part (11) opposite the end section (3) and exerts upon the latter a tensile force acting in the pull-in direction as a reset force.

5. The stop means according to Claim 4, **characterised in that** there is provided as a tension member (21) at least one spring-elastically or rubber-elastically extendable strand which establishes the reset force by being extended by pulling out the moveable part (11).

6. The stop means according to Claim 5, **characterised in that** a strand (21) made of a rubber material is provided which, forming an extendable loop, is passed through an eye part (17) on the end of the moveable part (11) opposite the end section (13) and brings together the ends of the latter and are connected to the core (7) at an anchoring point (23).

7. The stop means according to Claim 6, **characterised in that** at the anchoring point (23) the one end of the tubular cover (1) together with the ends of the rubber strand (21) is brought together to form a closed tube section (3) and is connected to the anchoring point (23), and that the extendable loop formed from the strand (21) and the moveable part (11) adjoining the latter extend along the outside of this tube section (3) which forms a component part of the guide track for changing the position of the moveable part (11).

8. The stop means according to Claim 7, **characterised in that** the tube section (5) at the other end of the tubular cover (1) is guided as the outer coating over the anchoring point (23) and the closed tube section (3) to an end position in which the manually graspable end section (13) of the moveable part (11) is accessible at the end (10) of this coating.

9. The stop means according to any of Claims 2 to 8, **characterised in that** a non-moveable part (29; 33) of the label is attached securely in the cover (1) within the longitudinal area of the guide track.

10. The stop means according to Claim 9, **characterised in that** the securely attached part of the label is formed by a tube element (33) serving as a guide element in the guide track in which the moveable part (11) is guided with longitudinal movement.

11. The stop means according to Claim 9 or 10, **characterised in that** the securely attached part (29; 33) of the label is stitched to the tube section (3) of the cover (1) by a longitudinal seam (31) on the side.

12. The stop means according to any of Claims 8 to 11, **characterised in that** the tube section (5) forming the outer coating is connected to the closed tube section (3) forming part of the guide track by at least one longitudinal seam (9) to the side, exposing the opening for the outlet of the moveable part (11).

## Revendications

1. Moyen de butée, notamment élingue circulaire comprenant une âme (7) servant à absorber des forces de charge, une gaine (1) de type tuyau souple l'entourant et une étiquette pour mettre à disposition une indication, pouvant être reconnue visuellement, d'informations dont l'indication est prescrite par des prescriptions de norme en vigueur, **caractérisé en ce qu'**au moins une partie (11) mobile de l'étiquette est modifiable en position de manière à pouvoir passer, par application d'une force d'actionnement, d'une position de repos protégée à l'intérieur de la gaine (1), à l'encontre d'une force de rappel, en sortant de la gaine (1) à une position de lecture et **en ce qu'**il y a un moyen (21) de rappel, qui produit la force de rappel, de manière à ce que la partie (11) se trouvant dans la position de lecture soit, en l'absence de la force d'actionnement, ramenée automatiquement en la position de repos.

2. Moyen de butée suivant la revendication 1, **caractérisé en ce que** la partie (11) mobile de l'étiquette peut coulisser le long d'une voie de guidage se trouvant dans la gaine (1), voie qui s'étend en courant le long de la gaine (1) jusqu'à une extrémité (10) ouverte de sortie, de laquelle la partie (11) mobile de l'étiquette peut être tirée dans la position de lecture en appliquant, comme force d'actionnement, une force de traction agissant dans la direction d'extraction.

3. Moyen de butée suivant la revendication 2, **caractérisé en ce que** la partie (11) mobile est formée par une bande de type en ruban en une matière plastique souple, sur laquelle on peut imprimer ou écrire.

4. Moyen de butée suivant la revendication 2 ou 3, **caractérisé en ce qu'**un tronçon (13) d'extrémité de la partie (11) mobile est, dans la position de repos, libre à l'extrémité (10) de sortie de la voie de guidage et est accessible pour l'application manuelle de la force de traction agissant dans la direction d'extraction et **en ce que** le moyen de rappel a au moins un élément (21) de traction, qui attaque l'extrémité, opposée au tronçon (13) d'extrémité, de la partie (11) mobile et applique à celui-ci, comme force de rappel, une force de traction agissant dans la direction de rentrée.

5. Moyen de butée suivant la revendication 4, **caractérisé en ce qu'**il est prévu, comme élément (21) de traction, au moins une corde pouvant s'allonger en ayant une élasticité de ressort ou une élasticité de caoutchouc, qui donne la force de rappel par son allongement lors de l'extraction de la partie (11) mobile.

6. Moyen de butée suivant la revendication 5, **caractérisé en ce qu'**il est prévu une corde (21) en un matériau en caoutchouc qui, en formant une boucle pouvant être allongée, passe dans une partie (17) formant oeillet à l'extrémité, opposée au tronçon (123) d'extrémité, de la partie (11) mobile et dont les extrémités sont rassemblées et sont reliées à l'âme (7) en un point (23) d'arrimage.

7. Moyen de butée suivant la revendication 6, **caractérisé en ce qu'**au point (23) d'arrimage l'une des extrémités de la gaine (1) de type tuyau souple est rassemblée, ensemble avec les extrémités de la corde (21) en caoutchouc, pour la formation d'un tronçon (3) fermé de tuyau souple et est reliée au point (23) d'arrimage et **en ce que** la boucle pouvant être allongée et formée de la corde (21) et la partie (11) mobile s'y raccordant s'étendent le long du côté extérieur de ce tronçon (3) de tuyau souple, qui fait partie de la voie de guidage pour la modification de position de la partie (11) mobile.

8. Moyen de butée suivant la revendication 7, **caractérisé en ce que** le tronçon (5) de tuyau souple est guidé à l'autre extrémité de la gaine (1) de type tuyau souple en tant que gaine extérieure sur le point (23) d'arrimage et le tronçon (3) de tuyau souple fermé est guidé jusqu'à une position d'extrémité, dans laquelle le tronçon (13) d'extrémité, pouvant être pris à la main, de la partie (11) mobile est accessible à l'extrémité (10) de cette gaine.

9. Moyen de butée suivant l'une des revendications 2 à 8, **caractérisé en ce qu'**une partie (29 ; 33) immobile de l'étiquette est mise dans la gaine (1) dans la zone longitudinale de la voie de guidage.

10. Moyen de butée suivant la revendication 9, **caractérisé en ce que** la partie fixe de l'étiquette est formée par un élément (33) de tuyau souple, qui sert d'élément de guidage dans la voie de guidage et dans lequel la partie (11) mobile peut coulisser longitudinalement.

11. Moyen de butée suivant la revendication 9 ou 10, **caractérisé en ce que** la partie (29 ; 33) fixe de l'étiquette est cousue par une couture (31) longitudinale latérale au tronçon (3) de tuyau souple de la gaine (1).

12. Moyen de butée suivant l'une des revendications 8 à 11, **caractérisé en ce que** le tronçon (5) de tuyau souple formant la gaine extérieure est relié, par au moins une couture (9) longitudinale latérale, en dégageant l'ouverture de sortie de la partie (11) mobile, du côté de l'extrémité, au tronçon (3) de tuyau souple fermé formant une partie de la voie de guidage.
